# EUROPÄISCHE PATENTSCHRIFT

(11) **EP 0 768 920 B1**
(45) Veröffentlichungstag und Bekanntmachung des Hinweises auf die Patenterteilung: **02.08.2000**
(21) Anmeldenummer: 95924833.7
(22) Anmeldetag: 30.06.1995
(51) Int. Cl.: B02C 18/14, B02C 18/18

(54) **ROTORSCHERE ZUM ZERKLEINERN VON INSBESONDERE SPERRIGEN ABFÄLLEN**
ROTOR CUTTER FOR CUTTING UP WASTE, IN PARTICULAR BULKY ITEMS
ENSEMBLE DE COUPE A ROTORS POUR DECHIQUETER DES DECHETS, NOTAMMENT DES DECHETS VOLUMINEUX

(30) Priorität: 06.07.1994 DE 4423424
(43) Veröffentlichungstag der Anmeldung: 23.04.1997
(73) Patentinhaber: Svedala Lindemann GmbH, 40231 Düsseldorf (DE)
(72) Erfinder: SPIESSHOFER, Thomas, D-41541 Dormagen (DE)
(86) Internationale Anmeldenummer: DE9500833
(87) Internationale Veröffentlichungsnummer: WO9601149

(56) Entgegenhaltungen:
- DE-A- 2 450 936
- DE-A- 4 337 157
- FR-A- 2 428 469
- GB-A- 2 053 727
- US-A- 4 925 116
- US-A- 5 110 060
- US-A- 5 152 469

## Beschreibung

### Technisches Gebiet

Die Erfindung betrifft eine Rotorschere zum Zerkleinern von insbesondere sperrigen Abfällen mit mindestens zwei parallel zueinander in einem Gehäuse gelagerten, gegenläufig angetriebenen, miteinander kämmenden Schneidrotoren, die jeweils aus mehreren im Abstand auf einer Welle aneinandergereihten, mit gegen die Umfangsfläche der gegenüberliegenden Welle bzw. Distanzringe und gegeneinander arbeitenden Schneidzähnen versehenen Rotorscheiben bestehen.

### Stand der Technik

Derartige Rotorscheren sind bekannt und werden überwiegend zum Zerkleinern von Abfällen, wie Sperrmüll, Haushaltsmüll, Altreifen, Flaschen oder Behältern aus Metall, Kunststoff und dgl. eingesetzt. Aufgrund der in den sperrigen Abfällen enthaltenen unterschiedlichen, häufig sehr widerstandsfähigen und zähen Materialien, wie sperrige Stahlteile, Stahleinlagen in Altreifen usw., treten große Probleme hinsichtlich der aufzunehmenden radialen und axialen Kräfte sowie des Verschleißes auf, die sich letztlich auf den Zerkleinerungsprozeß nachteilig auswirken und die Verfügbarkeit einer Rotorschere wesentlich beeinträchtigen. Es wurde ständig versucht, den Problemen der extrem hohen Belastung und dem Verschleiß entgegenzuwirken, so durch die Maßnahmen gemäß der DE 27 31 588 C2 in Form einer zweiteiligen Gehäuseausführung, weiterhin die Ausführung von Schutzkappen für die Schneidzähne nach der DE 39 18 657 C2 und schließlich den Vorschlag entsprechend der deutschen Patentanmeldung 42 40 444.4-23, Schneidrotoren mit einem Übermaß zu verwenden.
Wenn auch diese Lösungen im Detail Verbesserungen bewirken, fehlt derzeitig eine komplexe Lösung, die das oben beschriebene Problem weitgehend beseitigt. So sind im einzelnen für Schneidscheiben von Rotorscheren nach der US 5,152,469A Lösungen dargestellt, die Abschlußscheiben enthalten, welche jedoch keine verschleißschützende und keine die Axialkräfte aufnehmende Funktion ausüben. Für diese Abschlußscheiben ist zusätzlich lediglich eine Dichtungsfunktion zu erkennen.
Weiterhin offenbart die DE 24 50 936 A Zähne auf Werkzeugkränze aus Scheiben, die vielmehr Axialkräfte erzeugen. Die Schneidkante der dortigen asymmetrischen Messer vermögen lediglich das zu zerstückelnde Material beim Durchgang zu pressen.
Schließlich ist noch eine Abstreifeinrichtung gemäß der GB 2 053 727 A zu untersuchen, die in unerheblichem Maße zur Verringerung nachteiliger Axialkräfte führen kann.

### Darstellung der Erfindung

Der Erfindung liegt die Aufgabe zugrunde, eine Rotorschere der eingangs genannten Art konstruktiv so zu gestalten, daß die jeweils veränderten Maschinenelemente zu einem effektiveren Zerkleinerungsprozeß, einem optimalem Verschleißverhalten und einer Verringerung der Lagerbelastung führen. Dabei sollen die Schneidzähne abgewinkelte Teilflächen aufweisen, mindestens einer äußeren Rotorscheibe des Schneidrotors eine Scheibe zugeordnet und diese mit der Welle verbunden sein.
Erfindungsgemäß wird diese Aufgabe so gelöst, indem
a) die Scheibe derart als Verschleißscheibe ausgestaltet ist, daß deren Umfang dem Schneidrotor entspricht, sie in einer Durchführung der den Zerkleinerungsraum abgrenzenden Trennwand und gegen einen äußeren Distanzring der gegenüberliegenden Welle läuft, wodurch die auf die Welle wirkenden Axialkräfte verringert werden und
b) der jeweilige Schneidzahn stufenartig versetzt ausgebildete Zerkleinerungskanten und Teilflächen der vorderen Zahnflanke mit der Wirkung aufweist, daß der Schneidzahn einerseits eine derartige stufenweise Zerkleinerung ausführt, die die harten Materialanteile einer einen Bruch herbeiführenden starken Kerbwirkung aussetzt und andererseits zugleich weiche Materialien im eigentlichen Sinne zerschneidet, um durch den so kräftemäßig optimierten Zerkleinerungsvorgang die Lagerung der Wellen zu entlasten.

Diese erfinderische Maßnahme wirkt sich so aus, daß
- keine Verklemmung von Zerkleinerungsgut wie bisher zwischen fest stehenden Verschleißelementen und dem Schneidrotor erfolgen kann und der Verschleiß geringer wird,
- die wirkenden Axialkräfte damit geringer und die Lebensdauer der Lager erhöht werden,
- somit in der Gesamtheit der Zerkleinerungsprozeß verbessert wird und
- die Rotorschere eine höhere Verfügbarkeit erhält.
Der Erfindung untergeordnete Ausführungsformen sind den Merkmalen der Ansprüchen 2 bis 32 zu entnehmen.
Davon sieht eine erste Ausführungsform vor, mindestens einer Welle eine Abstütz-/ Abstreifeinrichtung so zuzuordnen, daß diese mit einem funktionell selbständigen Abstützteil die Welle bzw. den Distanzring in einem Sektor zwischen unteren "Totpunkt" und horizontaler Symmetrielinie und mit einem von dem Abstützteil funktionell unabhängigen Abstreifteil im Bereich des unteren "Totpunktes" der Welle bzw. des Distanzringes umfaßt. Auch diese Lösung unterstützt
- infolge der Vermeidung von Verklemmungen des Zerkleinerungsgutes eine Senkung des Verschleißes,
- infolge der Verringerung der Belastung der Welle eine höhere Lebensdauer der Lager und
- einen effektiveren Zerkleinerungsprozeß bzw. eine höhere Verfügbarkeit der Rotorschere.
Diese zusätzliche Abstütz-/Abstreifeinrichtung kann entsprechend den Ansprüchen 17 bis 32 geführt werden.

Der sich aus der Erfindung ergebende überraschende und neue Effekt besteht nun darin, daß der Zerkleinerungsprozeß auf die verschiedenen Materialarten des zu zerkleinernden Materialgemischs einstellbar wird bei Aufrechterhaltung der vorteilhaften Wirkungen, wie günstiges Verschleißverhalten, geringere Lagerbelastungen und verbesserter Zerkleinerungsprozeß. Damit wird die besonders hohe Verfügbarkeit einer Rotorschere erzielt, weil diese hinsichtlich des zu zerkleinernden Materialgemischs optimiert bzw. nach diesem ausgelegt werden kann.

### Kurze Beschreibung der Zeichnungen

In den Zeichnungen zeigen
- Fig.1: eine vereinfachte Gesamtdarstellung einer geöffneten Rotorschere in der Draufsicht,
- Fig. 2: eine äußere Rotorscheibe mit Verschleißscheibe als perspektivischer Ausschnitt aus einer Rotorschere sowie einen einzeln dargestellten Schneidzahn in einer erfindungsgemäßen Ausführung,
- Fig. 3: Ausführungen von zusätzlichen Abstütz-/Abstreifeinrichtungen in den Formen
a) als Baueinheit,
b) mit getrenntem Abstützteil und Abstreifteil und
c) mit einem zusätzlichem Abstreifteil für einen Reversierbetrieb,
- Fig. 4: Ausführungen von erfindungsgemäßen Schneidzähnen in den Formen wie in
a) bis e)
dargestellt.

### Bester Weg zur Ausführung der Erfindung

Die Erfindung wird an folgendem Ausführungsbeispiel beschrieben. Entsprechend Fig. 1 besteht eine Rotorschere im wesentlichen aus zwei parallel zueinander in einem Gehäuse 1 gelagerten, gegenläufig angetriebenen, miteinander kämmenden Schneidrotoren 2, die jeweils aus mehreren im Abstand auf den Wellen 3 aneinandergereihten, mit gegen die Umfangsfläche der zwischen den Schneidrotoren 2 auf den Wellen 3 angeordneten Distanzringe 4 und gegeneinander arbeitenden Schneidzähnen 6 (Fig. 2) versehenen Rotorscheiben 5. Das Gehäuse 1 besitzt Rückwände 1.1, Stirnwände 1.2 und Trennwände 1.3. Die Wellen 3 sind in den Stirnwänden 1.2 gelagert. Die auf den kämmenden Schneidrotoren 2 mittels Distanzringen 4 auf Abstand gereihten Rotorscheiben 5 sind so angeordnet, daß der in Fig. 1 dargestellte obenliegende Schneidrotor 2 an der linken Seite eine Verschleißscheibe 7 aufweist, die sich an die äußere Rotorscheibe 5 anschließt und form- oder kraftschlüssig (Fig. 2) oder mittels nicht dargestelltem Gewinde mit der Welle 3 verbunden ist. Diese Verschleißscheibe 7 entspricht dem Umfang der äußeren Rotorscheibe 5 und kann vorteilhaft geringfügig im Durchmesser größer als die Rotorscheibe 5 ausgeführt werden. Die Verschleißscheibe 7 läuft mit oder ohne Spiel gegen einen äußeren Distanzring 4.1 der gegenüberliegenden Welle 3. Der mit dieser Welle 3 gebildete Schneidrotor 2 weist an seiner rechten Seite eine weitere Verschleißscheibe 7 auf, die entsprechend der ersten Verschleißscheibe 7 angeordnet und gestaltet ist. Beide Verschleißscheiben laufen in entsprechenden Durchführungen der den Zerkleinerungsraum abgrenzenden Trennwände 1.3. Es sind auch Ausführungen möglich, wonach die Verschleißscheiben 7 als bund- oder flanschartiger Teil der Welle 3 gestaltet sind.

Die gemäß Fig. 1 dargestellte Ausführung ist auch so denkbar, daß nur einer Welle 3 zwei äußere Verschleißscheiben 7 zugeordnet sind, die je gegen entsprechende äußere Distanzringe 4.1 der gegenüberliegenden Welle 3 mit oder ohne Spiel laufen. Der Erfindungsgedanke ist auch auf die Rotorscheren übertragbar, die mehrere Paare von Schneidrotoren 2 aufweisen. Schließlich liegt es auch im Sinn einer erfindungsgemäßen Ausführung, daß die Verschleißscheibe 7 nicht unmittelbar an einer Rotorscheibe 5 anliegt, sondern von dieser durch einen Distanzring 4 bzw. 4.1 getrennt ist, wobei dann die gegenüberliegende Rotorscheibe 5 praktisch dicht zur Trennwand 1.3 abschließt. Wesentlich ist, daß einem Paar von kämmenden Schneidrotoren 2 maximal zwei Verschleißscheiben zugeordnet werden, die jeweils an einer äußeren Rotorscheibe 5 in Richtung zur Stirnwand 1.2 anliegen und mit der Welle 3 fest verbunden sind. Durch diese Anordnung hat sich gezeigt, daß Verklemmungen von Zerkleinerungsgut wie bisher zwischen fest stehenden Verschleißelementen und dem Schneidrotor 2 vermieden werden und damit der Gehäuseverschleiß wesentlich sinkt. Durch die geringeren Axialkräfte wird die Lebensdauer der Lager erhöht. Insgesamt verbessert sich der Zerkleinerungsprozeß und die Rotorschere erhält allein damit schon eine höhere Verfügbarkeit.
Auf die Verfügbarkeit der Rotorschere wirkt weiterhin steigernd und unterstützend ein, wenn gemäß den Fig. 2 und 4a, b, c, d, e die Flächen der vorderen Zahnflanken 6.1 der Schneidzähne so gestaltet sind, daß geometrisch abgesetzte und/oder abgewinkelte Teilflächen 6.5 entstehen, die zu einem stufenweisen Zerkleinern und einer optimalen Wirkung der am Zerkleinerungsprozeß beteiligten Zerkleinerungskanten 6.2, 6.3 und Teilflächen 6.5 führen. Es können danach die Schneidzähne 6 mit den vorgeschlagenen Geometrien eingesetzt werden, die auf das zu zerkleinernde Materialgemisch abgestimmt sind. In Fig. 2 ist analog zur Fig. 4b, e und im allgemeinen übertragbar auf die Fig. 4a, c, d die beispielsweise Geometrie eines Schneidzahnes 6 dargestellt, wobei die Zerkleinerungskanten 6.2 als die zwischen der vorderen Zahnflanke 6.1 und den Stirnseiten 6.6 liegenden Kanten, welche gegen die Zerkleinerungskanten 6.2 des Schneidzahnes 6 der gegenüberliegenden Rotorscheibe 5 arbeiten und die Zerkleinerungskante 6.3 als die zwischen dem Zahnkopf 6.4 und der vorderen Zahnflanke 6.1 liegende Kante, welche gegen den Distanzring arbeitet, definiert sind. Des weiteren sind mit 6.7 die zwischen den Teilflächen 6.5 der vorderen Zahnflanke 6.1 und den Stirnseiten 6.6 liegenden Winkel bezeichnet, die im Falle der Ausführungen gemäß den Fig. 2, 4a, b, e etwa oder genau 90 ° betragen, wobei eine geringe Unterschreitung, wie z.B. 89 °, unter bestimmten Voraussetzungen vorteilhaft sein kann.
Alle Ausführungen gemäß den Fig. 2, Fig. 4a-e werden dem Grundprinzip des Erfindungsgedankens gerecht und ermöglichen einen auf den jeweiligen Zerkleinerungsprozeß abgestimmten Einsatz verschiedener Schneidzähne 6. Die Grundfunktionen Brechen/Schneiden werden kombiniert und stufenweise zur Wirkung gebracht, wobei unter Bezugnahme auf Fig. 4c die brechende oder auf Fig. 4d die schneidende Funktion jeweils im Vordergrund stehen. Durch die Ausführung des Schneidzahnes 6 mit der eingezogenen vorderen Zahnflanke 6.1 und dem Rücksprung nach dem Zahnkopf 6.4 auf der nicht bezeichneten hinteren Zahnflanke verbleibt auch nach einem eventuellen Bruch des Zahnes infolge der vorliegenden Querschnittsverhältnisse vorteilhaft ein wirksamer Rest-Schneidzahn. Dem Sinn des Erfindungsgedankens entspricht die besondere Ausführung nach Fig. 4e, die es ermöglicht, eine Baueinheit aus mindestens zwei Rotorscheiben 5 und versetzten Schneidzähnen 6 zu schaffen. Nach einem Verschleiß der äußeren Zerkleinerungskanten 6.2, 6.3 können weiterhin vorteilhaft die Rotorscheiben 5 mit den Stirnseiten 6.6 der verschlissenen Zerkleinerungskanten 6.2, 6.3 zusammengesetzt und erneut eingesetzt werden. Auch ist es möglich mit zusammengesetzten Rotorscheiben 5 erforderliche dickere Ausführungen universell und einfach für einen entsprechenden Zerkleinerungsprozeß herzustellen.

Diese vorteilhaften Wirkungen können noch funktionell während des Zerkleinerungsprozesses unterstützt werden durch zusätzliche Abstütz-/ Abstreifeinrichtungen 8, die nach Fig. 1 zwischen den Rotorscheiben 5 angeordnet sind. Danach ist jede Ausführung so gestaltet, daß die Funktionen Abstützen und Abstreifen entkoppelt sind, d.h., daß jede Abstütz-/Abstreifeinrichtung entsprechend Fig. 3a, b, c mit einem funktionell selbständigen Abstützteil 8.1 den Distanzring 4 in einem Sektor 3.1 zwischen dem unteren "Totpunkt" und horizontaler Symmetrielinie und mit einem funktionell unabhängigen Abstreifteil 8.2 im Bereich des unteren "Totpunktes" des Distanzringes 4 umfaßt. Spezifisch tragen diese Mittel infolge der Vermeidung von Verklemmungen des Zerkleinerungsgutes zur Senkung des Verschleißes bei, gewährleisten dieselben eine höhere Lebensdauer der Lager, da die Welle 3 entlastet wird.
Es führen diese Merkmale zur Unterstützung eines effektiveren Zerkleinerungsprozeß, d.h. zu einer weiteren Erhöhung der Verfügbarkeit der Rotorschere.
Dabei kann die Abstütz-/Abstreifeinrichtung 8 nach Fig. 3a, c als Baueinheit gestaltet, nach Fig. 3a das Abstreifteil 8.2 als federndes Bauteil ausgeführt sein und nach Fig. 3b aus getrennten Bauteilen, wie Abstützteil 8.1 und Abstreifteil 8.2, bestehen. Wie in Fig. 3c dargestellt, ist zur Vermeidung von Materialverklemmungen bei einem Reversierbetrieb ein zusätzliches Abstreifteil 8.3 vorgesehen, welches zweckmäßigerweise schwenkbeweglich ist. Allen Ausführungsformen ist gemeinsam, daß die Schneidrotoren 2 aus dem Gehäuse 1 demontiert werden können, ohne die Abstütz-/Abstreifeinrichtungen 8 zu entfernen. Entsprechend dem Zerkleinerungsgut sind unterschiedliche Zuordnungen möglich.
Typisch ist wiederum der Effekt, die für den jeweiligen Zerkleinerungsprozeß erforderlichen Ausführungsformen und Anordnungen auswechselbar und anpaßbar einzusetzen.

### Gewerbliche Anwendbarkeit

Mit diesem Ausführungsbeispiel und den verschiedenen Ausführungsformen ist eine Rotorschere beschrieben, welche optimal auf die Materialarten, die zu zerkleinern sind, einstellbar ist. Im Sinne des eingangs dargestellten Problems, der Aufgabenstellung, der Lösungsmerkmale und der aufgezeigten Wirkungen sind andere Ausführungsbeispiele möglich, die insbesondere das funktionelle Zusammenwirken der erfindungsgemäßen Einzelmerkmale zur Erhöhung der Verfügbarkeit einer Rotorschere realisieren, wie Kopplung der Verschleißscheibe 7 mit einer äußeren Rotorscheibe 5, geometrisch abgesetzte und/oder abgewinkelte Teilflächen 6.5 der vorderen Zahnflanke 6.1 der auf den Rotorscheiben 5 befindlichen Schneidzähne 6 und ergänzende Zuordnung von Abstütz-/ Abstreifeinrichtungen 8 zum Schneidrotor 2.

### Bezugszeichenliste

- 1 =: Gehäuse
- 1.1 =: Rückwand
- 1.2 =: Stirnwand
- 1.3 =: Trennwand
- 2 =: Schneidrotor
- 3 =: Welle
- 3.1=: Sektor zwischen unterem "Totpunkt" und horizontaler Symmetrielinie
- 4 =: Distanzring
- 4.1 =: äußerer Distanzring
- 5 =: Rotorscheibe
- 6 =: Schneidzahn
- 6.1 =: vordere Zahnflanke
- 6.2 =: Zerkleinerungskante zwischen vorderer Zahnflanke (6.1) und Stirnseite (6.6)
- 6.3 =: Zerkleinerungkante zwischen Zahnkopf (6.4) und vorderer Zahnflanke (6.1)
- 6.4 =: Zahnkopf
- 6.5 =: Teilfläche der vorderen Zahnflanke
- 6.6 =: Stirnseite
- 6.7 =: Winkel zwischen Teilfläche (6.5) der vorderen Zahnflanke (6.1) und Stirnseite (6.6)
- 7 =: Verschleißscheibe
- 8 =: Abstütz-/Abstreifeinrichtung
- 8.1=: Abstützteil
- 8.2 =: Abstreifteil
- 8.3 =: zusätzliches Abstreifteil

## Patentansprüche

1. Rotorschere zum Zerkleinern von insbesondere sperrigen Abfällen mit mindestens zwei parallel zueinander in einem Gehäuse (1) gelagerten, gegenläufig angetriebenen, miteinander kämmenden Schneidrotoren (2), die jeweils aus mehreren im Abstand auf einer Welle (3) aneinandergereihten, mit gegen die Umfangsfläche der gegenüberliegenden Wellen (3) bzw. Distanzringe (4) und gegeneinander arbeitenden Scheidzähnen (6), die abgewinkelte Teilflächen aufweisen, versehenen Rotorscheiben (5) bestehen, wobei mindestens einer äußeren Rotorscheibe (5) des Schneidrotors (2) eine Scheibe (7) zugeordnet und mit der Welle (3) verbunden ist, **dadurch gekennzeichnet**, daß zur Verringerung der von den Wellen (3) übertragenen Lagerbelastung
a) die Scheibe (7) derart als Verschleißscheibe ausgestaltet ist, daß deren Umfang dem Schneidrotor (2) entspricht, sie in einer Durchführung der den Zerkleinerungsraum abgrenzenden Trennwand (1.3) und gegen einen äußeren Distanzring (4.1) der gegenüberliegenden Welle (3) läuft, wodurch die auf die Welle (3) wirkenden Axialkräfte verringert werden und
b) der jeweilige Schneidzahn (6) stufenartig versetzt ausgebildete Zerkleinerungskanten (6.3) und Teilflächen (6.5) der vorderen Zahnflanke (6.1) mit der Wirkung aufweist, daß der Schneidzahn (6) einerseits eine derartige stufenweise Zerkleinerung ausführt, die die harten Materialanteile einer einen Bruch herbeiführenden starken Kerbwirkung aussetzt und andererseits zugleich weiche Materialien im eigentlichen Sinne zerschneidet, um durch den so kräftemäßig optimierten Zerkleinerungsvorgang die Lagerung der Wellen (3) zu entlasten.

2. Rotorschere nach Anspruch 1 **dadurch gekennzeichnet**, daß zur Verringerung des Verschleißes, der Belastung der Welle sowie der Lagerung und zur Verbesserung des Zerkleinerungsprozesses mindestens einer Welle (3) mindestens eine Abstütz-/Abstreifeinrichtung (8) so zugeordnet ist, daß diese mit einem funktionell selbständigen Abstützteil (8.1) die Welle (3) bzw. den Distanzring (4) in einem Sektor (3.1) zwischen unterem "Totpunkt" und horizontaler Symmetrielinie und mit einem von dem Abstützteil (8.1) funktionell unabhängigen Abstreifteil (8.2) im Bereich des unteren "Totpunktes" der Welle (3) bzw. des Distanzringes (4) umfaßt.

3. Rotorschere nach Anspruch 1 oder 2, **dadurch gekennzeichnet**, daß die Verschleißscheibe (7) formschlüssig mit der Welle (3) verbunden ist.

4. Rotorschere nach Anspruch 1 oder 2, **dadurch gekennzeichnet**, daß die Verschleißscheibe (7) kraftschlüssig mit der Welle (3) verbunden ist.

5. Rotorschere nach einem der Ansprüche 1, 2 oder 3, **dadurch gekennzeichnet**, daß die Verschleißscheibe (7) mittels Gewinde auf der Welle (3) befestigt ist.

6. Rotorschere nach Anspruch 1 oder 2, **dadurch gekennzeichnet**, daß die Verschleißscheibe (7) bund-/oder flanschartiger Teil der Welle (3) ist.

7. Rotorschere nach einem der Ansprüche 1 bis 7, **dadurch gekennzeichnet**, daß einer Welle (3) zwei äußere Verschleißscheiben (7) zugeordnet sind, die je gegen entsprechende äußere Distanzringe (4.1) der gegenüberliegenden Welle (3) mit oder ohne Spiel laufen.

8. Rotorschere nach einem der Ansprüche 1 bis 7, **dadurch gekennzeichnet**, daß die Zerkleinerungskanten (Fig. 4a, 6.3) und Teilflächen (6.5) der vorderen Zahnflanke (6.1) stufenartig versetzt ausgebildet sind.

9. Rotorschere nach einem der Ansprüche 1 bis 7, **dadurch gekennzeichnet**, daß die Zerkleinerungskanten (Fig. 2 und Fig. 4b, 6.3) und Teilflächen (Fig. 2, 6.5) der vorderen Zahnflanke (6.1) zur Stirnseite (6.6) annähernd parallel stufenartig versetzt mit dazwischen liegender schräger Teilfläche (Fig. 2 und Fig. 4b, 6.3) ausgebildet sind.

10. Rotorschere nach einem der Ansprüche 1 bis 7, **dadurch gekennzeichnet**, daß die Zerkleinerungskanten (Fig. 4c, 6.3) und Teilflächen (6.5) der vorderen Zahnflanke (6.1) für eine überwiegend brechende Wirkung konvex ausgebildet sind.

11. Rotorschere nach einem der Ansprüche 1 bis 7, **dadurch gekennzeichnet**, daß die Zerkleinerungskanten (Fig. 4d, 6.3) und Teilflächen (6.5) der vorderen Zahnflanke (6.1) für eine überwiegend schneidende Wirkung konkav annähernd keilförmig ausgebildet sind.

12. Rotorschere nach einem der Ansprüche 1 bis 7 sowie 8 bis 11, **dadurch gekennzeichnet**, daß auf einer Rotorscheibe (5) mehrere Schneidzähne (6) mit je gleichen oder unterschiedlichen Ausbildungen der Zerkleinerungskanten (6.3) und Teilflächen (6.5) vorhanden sind.

13. Rotorschere nach einem der Ansprüche 1 bis 7 sowie 8 bis 11, **dadurch gekennzeichnet**, daß mindestens zwei Rotorscheiben (Fig. 4e, 5) zu einer Baueinheit zusammengesetzt sind.

14. Rotorschere nach einem der Ansprüche 1 bis 7 sowie 13, **gekennzeichnet durch** in Umfangsrichtung versetzte Schneidzähne (6).

15. Rotorschere nach einem der Ansprüche 1 bis 7 sowie einem oder mehreren der Ansprüche 8, 9, 12, 13, 14, **dadurch gekennzeichnet**, daß die Winkel (Fig. 4a, b und e, 6.7) zwischen den Teilflächen (6.5) der vorderen Zahnflanke (6.1) und Stirnseite (6.6) etwa oder genau 90° betragen.

16. Rotorschere nach einem der Ansprüche 1 bis 7 sowie einem oder mehreren der Ansprüche 8, 9, 12, 13, 14, 15, **dadurch gekennzeichnet**, daß die zu einer Baueinheit zusammengesetzten Rotorscheiben (Fig. 4e, 5) nach einem Verschleiß der äußeren Zerkleinerungskanten (6.2, 6.3) mit den Stirnseiten (6.6) der verschlissenen äußeren Zerkleinerungskanten (6.2, 6.3) zusammensetzbar sind.

17. Rotorschere nach Anspruch 2, **dadurch gekennzeichnet**, daß die Abstütz-/ Abstreifeinrichtung (8) bei funktioneller Entkopplung des Abstützteils (8.1) und des Abstreifteils (8.2) als Baueinheit gestaltet ist.

18. Rotorschere nach Anspruch 2, **dadurch gekennzeichnet**, daß der Abstützteil (8.1) bezogen auf die Länge der Welle (3) mittig angeordnet ist.

19. Rotorschere nach Anspruch 2, **dadurch gekennzeichnet**, daß der Abstützteil (8.1) bezogen auf die Länge der Welle (3) dieser oder den Distanzringen (4) mehrfach zugeordnet ist.

20. Rotorschere nach einem der Ansprüche 2 oder 7 bis 9, **dadurch gekennzeichnet**, daß zwischen Abstützteil (8.1) und Welle (3) bzw. Distanzring (4) eine Gleitschicht vorgesehen ist.

21. Rotorschere nach Anspruch 20, **dadurch gekennzeichnet**, daß auf dem Abstützteil (8.1) ein Gleitbelag aufgetragen ist.

22. Rotorschere nach Anspruch 2, **dadurch gekennzeichnet**, daß der Abstreifteil (8.2) bezogen auf die Länge der Welle (3) mittig angeordnet ist.

23. Rotorschere nach Anspruch 2, **dadurch gekennzeichnet**, daß der Abstreifteil (8.2) bezogen auf die Länge der Welle (3) dieser oder den Distanzringen (4) mehrfach zugeordnet ist.

24. Rotorschere nach einem der Ansprüche 2, 22 oder 23, **dadurch gekennzeichnet**, daß der Abstreifteil (8.2) bei horizontaler Durchbiegung der Welle (3) nicht belastet und bei Verschleiß des Abstützteils (8.1) in seiner Funktion nicht beeinträchtigt ist.

25. Rotorschere nach einem der Ansprüche 2 sowie 22 bis 24 **dadurch gekennzeichnet**, daß der Abstreifteil (8.2) in bezug auf die Welle (3) bzw. die Distanzringe (4) einstellbar ist.

26. Rotorschere nach einem der Ansprüche 2 sowie 22 bis 25, **dadurch gekennzeichnet**, daß sich der Abstreifteil (8.2) gegen eine nicht dargestellte Feder abstützt.

27. Rotorschere nach einem der Ansprüche 2 sowie 22 bis 25, **gekennzeichnet durch** die Ausbildung des Abstreifteils (8.2) als federndes Bauteil.

28. Rotorschere nach Anspruch 2 oder 7, **dadurch gekennzeichnet**, daß die Abstütz-/Abstreifeinrichtung (8) zwischen Abstützteil (8.1) und Abstreifteil (8.2) in bezug zur Welle (3) bzw. zum Distanzring (4) ausgespart ist.

29. Rotorschere nach Anspruch 2 oder 28, **dadurch gekennzeichnet**, daß die Aussparung durch beidseitige fasenartige Abschrägungen mit quer zur Wellenachse verlaufender Firstlinie ersetzt ist.

30. Rotorschere nach einem der Ansprüche 2 sowie 17 bis 29, **gekennzeichnet durch** ein zusätzliches Abstreifteil (8.3) im Bereich des oberen "Totpunktes" der Welle (3) bzw. der Distanzringe (4) für einen Reversierbetrieb.

31. Rotorschere nach Anspruch 30, **dadurch gekennzeichnet**, daß das Abstreifteil (8.3) rechenartig ausgebildet ist.

32. Rotorschere nach einem der Ansprüche 2 sowie 17 bis 31 **dadurch gekennzeichnet**, daß die Abstütz-/Abstreifeinrichtung (8) und/oder Teile derselben sich im Gehäuse (1) abstützen.

## Claims

1. A rotor shears for chopping bulky waste in particular with at least two contrarotating, intermeshing cutting rotors (2) mounted parallel to one another in a housing (1), each cutting rotor consisting of several rotor disks (5) which are aligned on a shaft (3) and are provided with cutting teeth (6) which work against one another and against the peripheral surface of the opposing shafts (3) or spacer rings (4) and which have angled partial surfaces, where at least one outer rotor disk (5) of the cutting rotor (2) has a disk (7) and is connected to the shaft (3), characterized in that to reduce the bearing load transmitted by the shafts (3)
a) the disk (7) is equipped as a wear disk so that its circumference corresponds to that of the cutting rotor (2); it runs in a bushing in the partition (1.3) bordering the size reduction space and runs against an outer spacer ring (4.1) of the opposing shaft (3), so that the axial forces acting on the shaft (3) are reduced, and
b) the respective cutting tooth (6) has size reduction edges (6.3) which are designed with a stepwise offset and partial faces (6.5) of the front tooth flank (6.1) with the effect that the cutting tooth (6) executes a stepwise size reduction which exposes the hard material portions to a strong notching effect that leads to breakage while on the other hand it also cuts soft materials in the actual sense to relieve the load on the bearings of the shafts (3) through this size reduction process in which the forces are optimized.

2. A rotor shears according to claim 1, characterized in that to reduce wear, load on the shaft and the bearings and to improve the size reduction process of at least one shaft (3), at least one supporting and stripping device (8) is provided so that with a functionally independent supporting part (8.1), it includes the shaft (3) or the spacer ring (4) in a sector (3.1) between bottom dead center and a horizontal line of symmetry, and with a stripping part (8.2) that is functionally independent of the supporting part (8.1) in the area of the bottom dead center of the shaft (3) or the spacer ring (4).

3. A rotor shears according to claim 1 or 2, characterized in that the wear disk (7) is connected to the shaft (3) in a form-fitting manner.

4. A rotor shears according to claim 1 or 2, characterized in that the wear disk (7) is connected to the shaft (3) in a frictionally activated manner.

5. A rotor shears according to one of claims 1, 2 or 3, characterized in that the wear disk (7) is mounted on the shaft (3) in by means of a thread.

6. A rotor shears according to one of claim 1 or 2, characterized in that the wear disk (7) is a collar-like or flange-like part of the shaft (3).

7. A rotor shears according to one of claims 1 through 7, characterized in that two outer wear disks (7) are provided for one shaft (3) and each runs against corresponding outer spacer rings (4.1) on the opposing shaft (3) with or without play.

8. A rotor shears according to one of claims 1 through 7, characterized in that the size reduction edges (Figure 4a, 6.3) and partial faces (6.5) of the front tooth flank (6.1) are designed with a stepwise offset.

9. A rotor shears according to one of claims 1 through 7, characterized in that the size reduction edges (Figure 2 and Figure 4b, 6.3) and partial faces (Figure 2, 6.5) of the frpnt tooth flank (6.1) are designed with a stepwise offset that is approximately parallel to the end face (6.6) with an inclined partial face (Figure 2 and Figure 4b, 6.3) between them.

10. A rotor shears according to one of claims 1 through 7, characterized in that the size reduction edges (Figure 4c, 6.3) and partial faces (6.5) of the front tooth flank (6.1) are designed with a convex shape for a predominantly crushing effect.

11. A rotor shears according to one of claims 1 through 7, characterized in that the size reduction edges (Figure 4d, 6.3) and partial faces (6.5) of the front tooth flank (6.1) are designed with a concave, approximately wedge shape for a predominantly cutting effect.

12. A rotor shears according to one of claims 1 through 7 and 8 through 11, characterized in that a plurality of cutting teeth (6) with the same or different designs of the size reduction edges (6.3) and partial faces (6.5) are provided on a rotor disk (5).

13. A rotor shears according to one of claims 1 through 7 and 8 through 11, characterized in that at least two rotor disks (Figure 4e, 5) are combined into one structural unit.

14. A rotor shears according to one of claims 1 through 7 and 13, characterized by cutting teeth (6) which are offset in the circumferential direction.

15. A rotor shears according to one of claims 1 through 7 as well as one or more of claims 8, 9, 12, 13, 14, characterized in that the angles (Figures 4a, b and e, 6.7) between the partial faces (6.5) of the front tooth flank (6.1) and end face (6.6) amount to exactly or approximately 90°.

16. A rotor shears according to one of claims 1 through 7 as well as one or more of claims 8, 9, 12, 13, 14, 15, characterized in that after wear occurs on the outer size reduction edges (6.2, 6.3), the rotor disks (Figure 4e, 5) which are assembled into one structural unit can be reassembled with the end faces (6.6) of the worn outer size reduction edges (6.2, 6.3).

17. A rotor shears according to claim 2, characterized in that the supporting and stripping device (8) is designed as one structural unit with functional separation of the supporting part (8.1) and the stripping part (8.2).

18. A rotor shears according to claim 2, characterized in that the supporting part (8.1) is arranged centrally with respect to the length of the shaft (3).

19. A rotor shears according to claim 2, characterized in that the supporting part (8.1) is provided repeatedly for the shaft (3) or the spacer rings (4) based on the length of the shaft (3).

20. A rotor shears according to one of claims 2 or 7 through 9, characterized in that an antifriction layer is provided between the supporting part (8.1) and the shaft (3) or the spacer ring (4).

21. A rotor shears according to claim 20, characterized in that an antifriction coating is applied to the supporting part (8.1).

22. A rotor shears according to claim 2, characterized in that the stripper part (8.2) is arranged centrally with respect to the length of the shaft (3).

23. A rotor shears according to claim 2, characterized in that the stripping part (8.2) is provided repeatedly for the shaft (3) or the spacer rings (4) based on the length of the shaft (3).

24. A rotor shears according to one of claims 2, 22 or 23, characterized in that the stripper part (8.2) is not loaded with horizontal sagging of the shaft (3) and when there is wear on the supporting part (8.1) its functioning is not impaired.

25. A rotor shears according to one of claims 2 as well as 22 through 24, characterized in that the stripper part (8.2) is adjustable with respect to the shaft (3) and the spacer rings (4).

26. A rotor shears according to one of claims 2 as well as 22 through 25, characterized in that the stripper part (8.2) is supported against a spring (not shown).

27. A rotor shears according to one of claims 2 as well as 22 through 25, characterized in that the stripper part (8.2) is designed as a resilient part.

28. A rotor shears according to claim 2 or 7, characterized in that the supporting/stripper device (8) is recessed between the supporting part (8.1) and the stripping part (8.2) with respect to the shaft (3) or the spacer ring (4).

29. A rotor shears according to claim 2 or 28, characterized in that the recess is replaced by bevels on both sides with a ridge line running across the axis of the shaft.

30. A rotor shears according to one of claims 2 and 17 through 29, characterized by an additional stripper part (8.3) in the area of top dead center of the shaft (3) or the spacer rings (4) for reversing operation.

31. A rotor shears according to claim 30, characterized in that the stripper part (8.3) is designed like a rack.

32. A rotor shears according to one of claims 2 and 17 through 31, characterized in that the supporting/stripper device (8) and/or parts thereof are supported in the housing (1).

## Revendications

1. Cisaille à rotors pour broyer des déchets notamment volumineux avec au moins deux rotors de coupe (2) logés parallèles l'un à l'autre dans une caisse (1), entraînés en mouvement contraire et s'engrenant l'un dans l'autre, lesquels rotors de coupe comprennent chacun plusieurs disques de rotor (5) se suivant à intervalle sur une broche (3), pourvus de dents coupantes (6) travaillant en direction de la surface circonférentielle des broches (3) ou bagues d'écartement (4) opposées et les unes vers les autres, lesquelles dents coupantes présentent des surfaces primitives de référence coudées, un disque (7) étant adjoint à au moins un disque extérieur (5) du rotor de coupe (2) et relié à la broche (3), caractérisé en ce que de sorte à réduire la charge transmise aux paliers par les broches (3),
a) le disque (7) est conçu comme un disque d'usure de façon que sa circonférence corresponde au rotor de coupe (2), de façon à tourner dans un passage de la paroi de séparation (1.3) délimitant la cavité de broyage et en direction d'une bague d'écartement (4.1) extérieure de la broche (3) opposée, les forces axiales agissant sur la broche (3) étant ainsi réduites, et
b) la dent coupante (6) respective présente des arêtes de broyage (6.3) aménagées en décalage par paliers et des surfaces primitives de référence (6.5) du profil antérieur (6.1) de la dent, l'effet étant que la dent coupante (6) procède d'une part à un broyage progressif tel qu'il soumet les parties dures du matériau à un fort effet d'entaille entraînant une rupture et que d'autre part, elle, au sens propre du terme, coupe en morceaux les matériaux tendres, le broyage de force ainsi optimisée permettant de soulager les paliers des broches (3).

2. Cisaille à rotors selon la revendication 1 caractérisée en ce que pour réduire l'usure et la sollicitation de la broche et des paliers et pour améliorer le processus de broyage, au moins un dispositif d'appui/racleur (8) est affecté à au moins une broche (3) de sorte qu'il englobe la broche (3) ou la bague d'écartement (4) dans une zone (3.1) entre ,,point mort" bas et bissectrice horizontale avec une partie d'appui (8.1) fonctionnant de façon autonome et dans le domaine du ,,point mort" bas de la broche (3) ou de la bague d'écartement (4) avec une partie racleuse (8.2) fonctionnant indépendamment de la partie d'appui (8.1).

3. Cisaille à rotors selon la revendication 1 ou 2 caractérisée en ce que le disque d'usure (7) est relié en engagement positif de forme à la broche (3).

4. Cisaille à rotors selon la revendication 1 ou 2 caractérisée en ce que le disque d'usure (7) est relié par adhérence à la broche (3).

5. Cisaille à rotors selon la revendication 1, 2 ou 3 caractérisée en ce que le disque d'usure (7) est fixé sur la broche (3) au moyen d'un filetage.

6. Cisaille à rotors selon la revendication 1 ou 2 caractérisée en ce que le disque d'usure (7) est une partie en forme d'épaulement ou de bride de la broche (3).

7. Cisaille à rotors selon l'une des revendications 1 à 7 caractérisée en ce que sont adjoints à une broche (3) deux disques d'usure (7) extérieurs tournant chacun avec ou sans jeu en direction de bagues d'écartement extérieures (4.1) correspondantes de la broche opposée (3).

8. Cisaille à rotors selon l'une des revendications 1 à 7 caractérisée en ce que les arêtes de broyage (fig. 4a, 6.3) et les surfaces primitives de référence (6.5) du flanc antérieur de la dent (6.1) sont aménagées en décalage par paliers.

9. Cisaille à rotors selon l'une des revendications 1 à 7 caractérisée en ce que les arêtes de broyage (fig. 2 et fig. 4b, 6.3) et surfaces primitives de référence (fig. 2, 6.5) du flanc antérieur (6.1) de dent sont aménagées en décalage par paliers de façon approximativement parallèle au front avec une surface primitive de référence inclinée (fig. 2 et fig. 4b, 6.3) située entre.

10. Cisaille à rotors selon l'une des revendications 1 à 7 caractérisée en ce que les arêtes de broyage (fig. 4c, 6.3) et surfaces primitives de référence (6.5) du flanc antérieur (6.1) de dent sont de conformation convexe pour un effet principalement de concassage.

11. Cisaille à rotors selon l'une des revendications 1 à 7 caractérisée en ce que les arêtes de broyage (fig. 4b, 6.3) et surfaces primitives de référence (6.5) du flanc antérieur (6.1) de dent sont de conformation concave approximativement cunéiforme pour un effet principalement de coupe.

12. Cisaille à rotors selon l'une des revendications 1 à 7 et 8 à 11 caractérisée en ce que sur un disque de rotor (5) sont disposées plusieurs dents coupantes (6) dont les arêtes de broyage (6.3) et surfaces primitives de référence (6.5) sont chacune de configuration semblable ou différente.

13. Cisaille à rotors selon l'une des revendications 1 à 7 et 8 à 11 caractérisée en ce qu'au moins deux disques de rotor (fig. 4e, 5) sont assemblés pour composer une unité modulaire.

14. Cisaille à rotors selon l'une des revendications 1 à 7 et 13 caractérisée par des dents de coupe (6) décalées dans le sens circonférentiel.

15. Cisaille à rotors selon l'une des revendications 1 à 7 et l'une ou plusieurs des revendications 8, 9, 12, 13, 14 caractérisée en ce que les angles (fig. 4a, b et e, 6.7) entre les surfaces primitives de référence (6.5) du flanc antérieur (6.1) de la dent et du front (6.6) sont à peu près ou exactement de 90 °C.

16. Cisaille à rotors selon l'une des revendications 1 à 7 et l'une ou plusieurs des revendications 8, 9, 12, 13, 14, 15 caractérisée en ce qu'une fois usées les arêtes de broyage extérieures (6.2, 6.3), les disques de rotor (fig. 4e, 5) composant une entité modulaire peuvent être assemblés aux fronts (6.6) des arêtes de broyage extérieures (6.2, 6.3) usées.

17. Cisaille à rotors selon la revendication 2 caractérisée en ce que le dispositif d'appui/racleur (8) est configuré comme une entité modulaire lors du découplage fonctionnel de la partie d'appui (8.1) et de la partie racleuse (8.2).

18. Cisaille à rotors selon la revendication 2 caractérisée en ce que la partie d'appui (8.1) occupe une position centrale par rapport à la longueur de la broche (3).

19. Cisaille à rotors selon la revendication 2 caractérisée en ce que la partie d'appui (8.1) est adjointe plusieurs fois à la broche (3) ou aux bagues d'écartement (4) par rapport à la longueur de la broche.

20. Cisaille à rotors selon l'une des revendications 2 ou 7 à 9 caractérisée en ce qu'une couche glissante est prévue entre la partie d'appui (8.1) et la broche (3) ou la bague d'écartement (4).

21. Cisaille à rotors selon la revendication 20 caractérisée en ce qu'un revêtement de glissière est appliqué sur la partie d'appui (8.1).

22. Cisaille à rotors selon la revendication 2 caractérisée en ce que la partie racleuse (8.2) occupe une position centrale par rapport à la longueur de la broche (3).

23. Cisaille à rotors selon la revendication 2 caractérisée en ce que la partie racleuse (8.2) est adjointe plusieurs fois à la broche (3) ou aux bagues d'écartement (4) par rapport à la longueur de la broche.

24. Cisaille à rotors selon l'une des revendications 2, 22 ou 23 caractérisée en ce que la partie racleuse (8.2) n'est pas sollicitée en cas de flexion horizontale de la broche (3) ni son fonctionnement altéré par l'usure de la partie d'appui (8.1).

25. Cisaille à rotors selon l'une des revendications 2 ou 22 à 24 caractérisée en ce que la partie racleuse (8.2) est ajustable par rapport à la broche (3) ou aux bagues d'écartement (4).

26. Cisaille à rotors selon l'une des revendications 2 ou 22 à 25 caractérisée en ce que la partie racleuse (8.2) s'appuie contre un ressort non représenté.

27. Cisaille à rotors selon l'une des revendications 2 ou 22 à 25 caractérisée par la configuration de la partie racleuse (8.2) comme élément faisant ressort.

28. Cisaille à rotors selon la revendication 2 ou 7 caractérisée en ce que le dispositif d'appui/racleur (8) présente un évidement entre la partie d'appui (8.1) et la partie racleuse (8.2) par rapport à la broche (3) ou la bague d'écartement (4).

29. Cisaille à rotors selon la revendication 2 ou 28 caractérisée en ce que l'évidement est remplacé par des biseaux bilatéraux de type fibreux dont la ligne de faîte est transversale à l'axe de la broche.

30. Cisaille à rotors selon l'une des revendications 2 ou 17 à 29 caractérisée par une partie racleuse supplémentaire (8.3) dans le domaine du ,,point mort" haut de la broche (3) ou des bagues d'écartement (4) pour un fonctionnement navette.

31. Cisaille à rotors selon la revendication 30 caractérisée en ce que la partie racleuse (8.3) est en forme de râteau.

32. Cisaille à rotors selon l'une des revendications 2 ou 17 à 31 caractérisée en ce que le dispositif d'appui/racleur (8) et/ou des parties de ce dispositif s'appuient sur la caisse (1).
